# EUROPÄISCHE PATENTSCHRIFT

(11) **EP 3 885 638 B1**
(45) Veröffentlichungstag und Bekanntmachung des Hinweises auf die Patenterteilung: **07.06.2023**
(21) Anmeldenummer: 20166504.9
(22) Anmeldetag: 27.03.2020
(51) Int. Cl.: F17C 3/00

(54) **GASSPEICHER**
GAS STORAGE
ACCUMULATEUR DE GAZ

(43) Veröffentlichungstag der Anmeldung: 29.09.2021
(73) Patentinhaber: AGROTEL GmbH, 94152 Neuhaus/Inn (DE)
(72) Erfinder: LANER, Cyriak, 94152 Neuhaus am Inn (DE)
(74) Vertreter: Benninger, Johannes

(56) Entgegenhaltungen:
- EP-A1- 2 397 540
- EP-A2- 2 746 385
- EP-B1- 0 333 698
- EP-B1- 1 447 613

## Beschreibung

Die vorliegende Erfindung betrifft eine Vorrichtung zum vorübergehenden Speichern von gasförmigen Stoffen, insbesondere ein Gasspeicher, gemäß den Merkmalen des unabhängigen Anspruchs 1.

Zum vorübergehenden Speichern von Gasen werden in der Praxis sogenannte Doppel-Membran-Gasspeicher eingesetzt. Bei solchen Gasspeichern handelt es sich bspw. um einen zusätzlichen bzw. externen Gasspeicher, die häufig bei Biogasanlagen, Kläranlagen oder sonstigen Anlagen eingesetzt werden, wo größere Gasvolumina gespeichert werden müssen, wobei es sich meist um Brenngase handelt. Über entsprechende Leitungen kann solchen Gasspeichern zumindest ein Gas zum vorrübergehenden Speichern zugeführt werden, welches bei Bedarf auch wieder entnommen werden kann.

Solche sog. Doppel-Membran-Gasspeicher umfassen in der Regel eine Innenmembran oder eine weitgehend gasundurchlässige innere Hülle, welche den Gasspeicherraum flexibel begrenzt. Zum Schutz vor Umwelteinflüssen wie bspw. Regen, Schnee, Wind etc. ist die Innenmembran von einer Schutzmembran, insbesondere von einer Außenmembran oder einer äußeren flexiblen Hülle, umgeben. Damit der Doppel-Membran-Gasspeicher äußere Kräfte wie bspw. Schnee- und Windlasten aufnehmen kann, wird zumindest ein Fluid, vorzugsweise in Form eines Gases, in den Zwischenraum zwischen der Innenmembran und der Außenmembran mittels eines geeigneten Fluidsystems eingeleitet. In aller Regel handelt es sich bei diesem Fluid oder Gas um unbehandelte Umgebungsluft, die in den Zwischenraum eingeleitet wird. Das in den Zwischenraum eingeleitete Luft- oder Gasvolumen wird oftmals auch als Stützgas oder als Stützluft bezeichnet.

Im Stand der Technik sind verschiedene Lösungen zur Einleitung von zumindest einem Gas in den Zwischenraum bekannt. Durch die EP 0 333 698 B1 ist bspw. ein Gasspeicher offenbart, bei welchem zumindest ein Gas bspw. in Form von Luft über eine Gasanschlussleitung in einen zwischen der Innenmembran und der Außenmembran liegenden Zwischenraum einleitbar ist, welches als Stützluft dient. Die Gasanschlussleitung verläuft entlang einer Außenseite der Außenmembran und mündet etwa im höchsten Punkt des Gasspeichers in eine in der Außenmembran vorgesehene Öffnung, so dass der Zwischenraum mit zumindest einem Gas befüllt werden kann. Bei der vorliegenden Gasanschlussleitung handelt es sich um einen Schlauch, welcher eingangsseitig mit einer Zuführeinrichtung verbunden ist. Da der Schlauch von der bodenseitig angeordneten Zuführeinrichtung über die gesamte Außenmembran bis zur zentralen Öffnung am obersten Punkt des Gasspeichers geführt wird, muss diese Verbindung entsprechend lang ausgebildet sein. Ein derartig lang ausgebildeter Schlauch bringt jedoch u.a. den Nachteil mit sich, dass das zumindest eine Gas über eine weite bzw. lange Strecke gepumpt bzw. gefördert werden muss, bis es letztlich in den zwischen Innen- und Außenmembran liegenden Zwischenraum eintritt. Darüber hinaus ist ein solcher Schlauch in der Regel bei starkem Wind oder großen Schneelasten sehr anfällig, wodurch die Gaszuführung in den Zwischenraum nicht optimal gewährleistet werden kann. Da der Schlauch auch am höchsten Punkt des Gasspeichers mit der Außenmembran gekoppelt ist, lässt sich dieser bspw. bei Wartungs- oder Reparaturarbeiten nur schwer erreichen.

Durch die EP 1 447 613 B1 ist ein weiterer Gasspeicher offenbart, bei welchem ein Gas bspw. in Form von Luft über eine Zuführvorrichtung in den zwischen der Innenmembran und der Außenmembran gebildeten Zwischenraum einleitbar ist. Bei diesem Gasspeicher ist ein sich entlang der Innen- oder Außenseite der Außenmembran erstreckender Zuführkanal zur Einleitung des Gases in den Zwischenraum vorgesehen. Der Zuführkanal ist eingangsseitig mit der Zuführeinrichtung verbunden. Damit das Gas oder die Stützluft vom Zuführkanal in den Zwischenraum strömen kann, ist die Außenmembran im Bereich des Zuführkanals mit mehreren Gas-Eintrittslöchern versehen.

Sofern sich bei diesem Gasspeicher bspw. zu wenig Gas im Zwischenraum befindet, besteht allerdings die Gefahr, dass die Gas-Eintrittslöcher durch direkte Anlage an die Innenmembran verschlossen werden, was die Zuführmöglichkeit für das Gas oder die Stützluft in den Zwischenraum unterbrechen kann. Darüber hinaus ist der Zuführkanal als solcher auch anfällig für äußere Umwelteinflüsse wie bspw. Schnee, Hagel und/oder Regen, so dass unter Umständen bei entsprechend hohen Lasten der Zuführkanal abgedrückt oder beschädigt werden kann, wodurch wiederum die Gefahr gebildet ist, dass die Zuführung von Gas oder Stützluft in den Zwischenraum nicht mehr stattfinden kann bzw. unterbrochen ist, was sich auf die gesamte Stabilität und Sicherheit des Gasspeichers negativ auswirkt.

Der Erfindung liegt daher die Aufgabe zugrunde, eine Vorrichtung zum vorübergehenden Speichern von gasförmigen Stoffen zur Verfügung zu stellen, bei welcher die im Stand der Technik bestehenden Nachteile bei der Zuführung des zumindest einen Fluids, des Gases oder der Stützluft in den zwischen der Innenmembran und Außenmembran liegenden Zwischenraum zumindest teilweise vermieden werden. Zudem soll eine Vorrichtung zur Verfügung gestellt werden, bei welcher das zumindest eine Fluid, das Gas oder die Stützluft leicht aus dem zwischen der Innenmembran und der Außenmembran liegenden Zwischenraum ableitbar ist.

Diese Aufgaben werden durch eine Vorrichtung, insbesondere durch einen Gasspeicher zum vorübergehenden Speichern von gasförmigen Stoffen mit den Merkmalen des unabhängigen Anspruchs 1 gelöst. Weitere vorteilhafte Ausgestaltungen und Weiterbildungen der Erfindung sind in den jeweils abhängigen Ansprüchen angegeben.

Die erfindungsgemäße Vorrichtung zum vorübergehenden Speichern von gasförmigen Stoffen, die insbesondere einen Gasspeicher bildet, umfasst zumindest einen Gasspeicherraum sowie eine Innenmembran, welche mit einer dem Gasspeicherraum zugewandten Innenseite den Gasspeicherraum räumlich begrenzt. Insbesondere kann der Gasspeicherraum durch die Innenseite der Innenmembran flexibel begrenzt sein, da sich die Innenmembran in Abhängigkeit vom Füllgrad des Gasspeicherraums anpassen, insbesondere wölben, kann.

Wenn im vorliegenden Zusammenhang von einer Innenmembran gesprochen wird, so ist damit eine flexible Innenhülle gemeint, die in einem Zustand maximalen Volumens in der Regel eine gewölbte, insbesondere eine teilkugelförmige Gestalt aufweisen kann, die bei geringerem Füllgrad jedoch teilweise in sich zusammenfallen kann und sich solchermaßen dem aktuellen Füllgrad flexibel anpassen kann. Es sei an dieser Stelle außerdem darauf hingewiesen, dass trotz Verwendung des Begriffes "Membran" in der Regel von gasundurchlässigen oder für das eingeschlossene Gas nur gering durchlässigen Hüllmaterialien die Rede sein soll, nicht etwa von teildurchlässigen oder in einer Richtung teildurchlässigen Materialien, die normalerweise mit dem Begriff der Membran belegt sind.

Die erfindungsgemäße Vorrichtung kann bspw. ergänzend zu Biogasanlagen, Kläranlagen oder dergleichen eingesetzt werden, da sie bspw. dem Zwischenspeichern von Biogas oder Brenngasen dienen kann, wobei das zwischengespeicherte Brenn- oder Biogas wahlweise zyklisch oder kontinuierlich entnommen werden kann, etwa zum Betrieb von Blockheizkraftwerken o. dgl.

Die Vorrichtung umfasst weiter eine Außenmembran, welche zumindest abschnittsweise um eine auf der dem Gasspeicherraum abgewandten Außenseite der Innenmembran angeordnet ist. Die Außenmembran kann für die Innenmembran eine Art Schutzschicht ausbilden und die Innenmembran vor Umwelteinflüssen und unerwünschten Lasten etc. schützen. Zwischen der Außenseite der Innenmembran und einer Innenseite der Außenmembran, die der Außenseite der Innenmembran zugewandt ist, ist bzw. wird ein Zwischenraum ausgebildet.

Wenn im vorliegenden Zusammenhang von einer Außenmembran gesprochen wird, so ist damit eine flexible Außenhülle gemeint, die in einem Zustand maximalen Volumens in der Regel eine gewölbte, insbesondere eine teilkugelförmige Gestalt aufweisen kann, deren Kontur bei normalem Betrieb auch nach Möglichkeit in dieser Gestalt aufrechterhalten wird, da in aller Regel keine flexible Anpassung an den Füllgrad des inneren Gasspeichers gewünscht ist, sondern ein unter weitgehend allen Betriebsbedingungen zu gewährleistender mechanischer Schutz der Innenhülle gegen äußere Einflüsse. Es sei auch an dieser Stelle wiederum darauf hingewiesen, dass trotz Verwendung des Begriffes "Membran" in der Regel von gasundurchlässigen oder für das eingeschlossene Gas oder die Stützluft nur gering durchlässigen Hüllmaterialien die Rede sein soll, nicht etwa von teildurchlässigen oder in einer Richtung teildurchlässigen Materialien, die normalerweise mit dem Begriff der Membran belegt sind.

Bei der vorliegenden Vorrichtung ist vorgesehen, dass in der Außenmembran, insbesondere in zumindest einem Außenmembransegment der Außenmembran zumindest ein räumlich begrenzter Hohlraum vorgesehen, welcher mit dem Zwischenraum fluidisch gekoppelt ist.

Bei der vorliegenden Vorrichtung ist vorgesehen, dass der wenigstens eine Hohlraum durch zwei oder mehr Materialabschnitte, insbesondere durch wenigstens einen ersten Materialabschnitt und durch wenigstens einen zweiten Materialabschnitt, gebildet ist.

Der erste Materialabschnitt ist zumindest abschnittsweise fluiddurchlässig ausgebildet. Insbesondere kann der erste Materialabschnitt zumindest abschnittsweise gasdurchlässig ausgebildet sein. D.h. aufgrund der zumindest abschnittsweisen fluiddurchlässigen Ausbildung des ersten Materialabschnitts kann eine Fluidströmung bzw. ein Fluidaustausch zwischen dem zumindest einen räumlich begrenzten Hohlraum und dem Zwischenraum, in dem sich die Stützluft befinden kann, erfolgen.

Der erste Materialabschnitt weist eine Vielzahl an Öffnungen auf, vorzugsweise realisiert durch eine Gitterstruktur, ein Gitternetz oder eine Lochstruktur oder dergleichen perforierte Struktur, wodurch sich insbesondere der zumindest eine Hohlraum und der Zwischenraum fluidisch miteinander koppeln lassen.

Die Vielzahl an Öffnungen kann bspw. jeweils einen runden, eckigen, ovalen oder dergleichen Querschnitt aufweisen, wobei auch Durchlässe mit unterschiedlichen Öffnungskonturen denkbar sind. Durch die Vielzahl an Öffnungen im ersten Materialabschnitt kann somit der Zwischenraum mit dem zumindest einen Fluid optimal und/oder gleichmäßiger versorgt werden. Durch die Vielzahl an Öffnungen kann somit durch den ersten Materialabschnitt eine größere fluiddurchlässige Fläche bereitgestellt werden, durch welche der zumindest eine Hohlraum und der Zwischenraum fluidisch gekoppelt sind.

Der erste Materialabschnitt ist in die Außenmembran, insbesondere in das jeweilige Außenmembransegment, integriert. Insofern kann der erste Materialabschnitt zumindest näherungsweise eine gleiche oder annähernd Wölbung wie die Außenmembran aufweisen oder annehmen, was insbesondere bedeuten kann, dass sich der erste Materialabschnitt zumindest näherungsweise in die Außenmembran einfügen kann, womit insbesondere eine konturmäßige Einfügung gemeint ist.

Es soll jedoch auch nicht ausgeschlossen sein, dass der erste Materialabschnitt gegenüber der Innenseite oder Außenseite der Außenmembran leicht versetzt angeordnet ist, wobei auch dann die Wölbung des ersten Materialabschnitts zumindest näherungsweise der Wölbung der Außenmembran entsprechen kann.Zudem ist es auch denkbar, dass in der Außenmembran zumindest ein räumlich begrenzter Hohlraum und zumindest ein weiterer räumlich begrenzter Hohlraum vorgesehen sind, wodurch der Gasspeicher zumindest zwei räumlich begrenzte Hohlräume umfassen kann. Hierbei kann der zumindest eine räumlich begrenzte Hohlraum zumindest einem Außenmembransegment und der zumindest eine weitere räumlich begrenzte Hohlraum zumindest einem weiteren Außenmembransegment zugeordnet sein. Diese zwei oder mehr räumlich begrenzten Hohlräume können wahlweise benachbart bzw. unmittelbar aneinandergrenzend angeordnet oder auch voneinander beabstandet, d.h. räumlich voneinander separiert sein.

Gemäß einem bevorzugten Ausführungsbeispiel können die Öffnungen im ersten Materialabschnitt eckig, d.h. viereckig, rechteckig, sechseckig oder ähnlich, ausgebildet sein. Insbesondere kann vorgesehen sein, dass die Vielzahl an Öffnungen jeweils eine Größe von mindestens 2 x 2 mm und höchstens 20 x 20 mm, vorzugsweise von circa 10 x 10 mm aufweisen.

Bei zumindest näherungsweisen runden oder ovalen Öffnungen können diese einen Querschnitt von mindestens 1 mm und höchstens 20 mm haben, vorzugsweise von circa 10 mm haben.

Durch die Vielzahl an Öffnungen und durch die Wölbung des zumindest einen Hohlraums, die zumindest weitgehend der Außenmembran entspricht und sich folglich von der Wölbung der Innenmembran unterscheidet, ist es nahezu unmöglich, dass auch unter ungünstigen Bedingungen sämtliche Öffnungen durch bspw. direkte Anlage des ersten Materialabschnitts an die Außenseite der Innenmembran verschlossen werden. Somit kann bei dem vorliegenden Gasspeicher ein Verschluss sämtlicher Öffnungen durch direkte Anlage an die Außenseite der Innenmembran zuverlässig verhindert werden. Dadurch können die Zuführung des zumindest einen Fluides oder des Stützgases in den zumindest einen Hohlraum oder das Ausleiten des zumindest einen Fluids oder Stützgases aus dem zumindest einen Hohlraum zu jeder Zeit und unter weitgehend allen Betriebsbedingungen aufrechterhalten werden.

Weiter kann vorgesehen sein, dass eine vom Zwischenraum abgewandte Außenseite des ersten Materialabschnitts vom zweitem Materialabschnitt weitgehend fluiddicht bzw. isolierend umgeben ist, d.h. der zweite Materialabschnitt kann die Außenseite des ersten Materialabschnitts vollständig überdecken. Auf dieser Weise kann somit zumindest ein räumlich begrenzter Hohlraum ausgebildet werden. Bei der Außenseite des ersten Materialabschnitts kann es sich insbesondere um diejenige Seite des ersten Materialabschnitts handeln, die dem Zwischenraum abgewandt ist.

Darüber hinaus ist dem zweiten Materialabschnitt zumindest ein Zuführ- und/oder Abführelement zugeordnet, welches mit zumindest einer Zuführ- und/oder Abführeinrichtung fluidisch in Verbindung stehend ausgebildet ist bzw. gekoppelt ist, so dass zumindest ein Fluid über das zumindest eine Zuführ- und/oder Abführelement in den zumindest einen Hohlraum und damit in den Zwischenraum einleitbar ist oder das zumindest eine im Zwischenraum befindende zumindest eine Fluid über das zumindest eine Zuführ- und/oder Abführelement aus dem zumindest einen Hohlraum und damit aus dem Zwischenraum ableitbar ist.

Das zumindest eine Zuführ- und/oder Abführelement kann auf einer Außenseite des zweiten Materialabschnitts befestigt sein, wobei es sich insbesondere bei der Außenseite des zweiten Materialabschnitts um diejenige Seite des zweiten Materialabschnitts handelt, die dem zumindest einen Hohlraum abgewandt ist. Das zumindest eine Zuführ- und/oder Abführelement kann an der Außenseite des zweiten Materialabschnitts form-, kraft- und/oder stoffschlüssig befestigt sein, wobei auch Kombinationen unterschiedlicher Befestigungsmethoden denkbar wären.

Gemäß einem bevorzugten Ausführungsbeispiel kann das zumindest eine Zuführ- und/oder Abführelement mittels Befestigungsmitteln, wie bspw. Schrauben kraftschlüssig an der Außenseite des zweiten Materialabschnitts befestigt und/oder festgesetzt sein. Gemäß alternativen Ausführungsbeispielen kann das zumindest eine Zuführ- und/oder Abführelement an der Außenseite des zweiten Materialabschnitts verschweißt oder dergleichen befestigt sein.

Die Zuordnung bzw. Befestigung des zumindest einen Zuführ- und/oder Abführelements an der Außenseite des zweiten Materialabschnitts setzt natürlich auch voraus, dass der zweite Materialabschnitt im Bereich des zumindest einen Zuführ- und/oder Abführelements zumindest eine Aussparung umfasst, welche korrespondierend zum zumindest einen Zuführ- und/oder Abführelement ausgebildet ist.

Das zumindest eine Zuführ- und/oder Abführelement kann bspw. durch Anschlussstutzen oder Anschlussflansch gebildet sein.

Die fluidische Verbindung bzw. Koppelung zwischen dem zumindest einen Zuführ- und/oder Abführelement und der Zuführ- und/oder Abführeinrichtung kann durch zumindest eine Leitung gebildet sein. Die zumindest eine Leitung kann aus einem flexiblen Material, insbesondere schlauchförmig, gebildet sein.

Die zumindest eine Zuführeinrichtung kann bspw. durch ein Gebläse oder dergleichen gebildet sein. Das Gebläse kann derart ausgebildet sein, so dass zumindest ein Fluid, insbesondere zumindest ein Gas wie bspw. Luft, über das zumindest eine Zuführelement den zumindest einen Hohlraum und damit in den Zwischenraum einleitbar ist.

Das Einleiten von zumindest einem Fluid in den Zwischenraum kann insbesondere deshalb erforderlich sein, um im Gasspeicher einen definierten Druck mittels des eingeleiteten Stützfluids bzw. der eingeleiteten Stützluft zu erzeugen. Der definierte Druck kann bspw. dafür erforderlich sein, damit die Außenmembran an Stabilität gewinnt und auch bei auftretenden äußeren Belastungen und/oder Kräften, wie bspw. Schnee- und Windlasten, ihre Form beibehalten kann, d.h. äußeren Belastungen und/oder Kräfte können von der Außenmembran aufgenommen und/oder ausgeglichen werden. Gleichzeitig kann auch die Innenmembran, insbesondere dessen Außenseite, durch das zumindest eine in den Zwischenraum eingeleitete Fluid mit einem definierten Druck beaufschlagt werden.

Damit der im Zwischenraum definierte Druck auch bei einem Ausfall bzw. Defekt der zumindest einen Zuführeinrichtung aufrechterhalten wird, kann der zumindest einen Leitung zumindest eine Rückschlagklappe zugeordnet sein. Die zumindest eine Rückschlagklappe kann der Zuführeinrichtung, insbesondere dem Gebläse, strömungstechnisch nachgeschaltet oder nachgeordnet sein. Die zumindest eine Rückschlagklappe kann zwei Positionen, insbesondere eine geöffnete und eine geschlossene Position, einnehmen. Die zumindest eine Rückschlagklappe kann insbesondere eine geöffnete Position einnehmen, sofern zumindest ein Fluid mittels der zumindest einen Zuführeinrichtung entlang der zumindest einen Leitung transportiert wird, welches anschließend über den zumindest einen Hohlraum in den Zwischenraum eingeleitet wird. Strömt das zumindest eine Fluid jedoch entgegen der durch die Zuführeinrichtung erzeugte Strömungsrichtung, bspw. bei einem Ausfall oder Defekt der zumindest einen Zuführeinrichtung, dann kann die zumindest eine Rückschlagklappe automatisch eine geschlossene Position einnehmen. Auf diese Weise kann zumindest gewährleistet werden, dass das zumindest eine Fluid im Zwischenraum bleibt und dass der durch das zumindest eine Fluid erzeugte Druck zumindest weitgehend im Zwischenraum aufrechterhalten bleibt.

Zum Ableiten des zumindest einen im Zwischenraum befindenden Fluids kann eine Abführeinrichtung vorgesehen sein, welche durch eine Druckregeleinheit gebildet ist. Die Druckregeleinheit, bspw. in Form eines Ventils, kann derart ausgebildet sein, dass das im Zwischenraum befindende zumindest eine Fluid, insbesondere zumindest eine Gas, über das zumindest eine Zuführ- und/oder Abführelement aus dem zumindest einen Hohlraum und damit auch dem Zwischenraum ableitbar ist.

Das Ableiten des zumindest einen Fluids aus dem Zwischenraum kann bspw. dann erforderlich sein, wenn der Druck auf die Außenmembran und/oder auf die Innenmembran in bestimmten Situationen wie bspw. beim Auf- und/oder Abbau des Gasspeichers reduziert werden soll. Zudem kann mittels der Druckregeleinheit auch überschüssiges Fluid abgeführt werden, ohne den im Zwischenraum definierten Druck maßgeblich zu verändern.

Gemäß einem ersten Ausführungsbeispiel kann die Druckregeleinheit der zumindest einen Leitung zugeordnet und insbesondere der Rückschlagklappe strömungstechnisch nachgeordnet oder nachgeschaltet sein, d.h. das Ableiten des zumindest einen Fluids aus dem Zwischenraum kann über denjenigen räumlich begrenzten Hohlraum erfolgen, über welchen auch die Zuführung des zumindest einen Fluids in den Hohlraum und damit in den Zwischenraum erfolgt, d.h. die Zuführung und Abführung des zumindest einen Fluids kann über den gleichen Hohlraum und damit über das dem Hohlraum zugeordneten Zuführ- und Abführelement erfolgen. Konkret bedeutet dies, dass das Zuführ- und Abführelement in beide Strömungsrichtungen für das zumindest eine Fluid passierbar ausgebildet ist.

Bei einem zweiten Ausführungsbeispiel kann die Druckregeleinheit zumindest einem weiteren räumlich begrenzten Hohlraum zugeordnet sein, welcher der Außenmembran zugeordnet ist, d.h. in der Außenmembran des Gasspeichers können zumindest zwei räumlich begrenzte Hohlräume in verschiedenen Außenmembransegmenten der Außenmembran vorgesehen sein. Hierbei kann die Zuführung des zumindest einen Fluids in den Zwischenraum über den zumindest einen Hohlraum erfolgen, während die Abführung des zumindest einen Fluids aus dem Zwischenraum über den zumindest einen weiteren Hohlraum erfolgt. Diese Ausführungsform hat sich insbesondere dahingehend als vorteilhaft erwiesen, da somit ein "Durchspülen" und ein Umwälzen des im Zwischenraum befindenden Fluids erfolgt. Auf diese Weise kann auch verhindert werden, dass sich bspw. im Zwischenraum ein Explosionsgemisch anreichert. Ein solches "Durchspülen" ist insbesondere auch durch die sicherheitstechnischen Anforderungen an Biogasanlagen gemäß TRAS 120 gefordert.

Weiterhin kann vorgesehen sein, dass der zweite Materialabschnitt gegenüber einer Außenseite des ersten Materialabschnitts und/oder der Außenmembran konvex gewölbt ist bzw. wölbbar ausgebildet ist. Die Wölbung kann insbesondere von der Durchflussrate bzw. Gasvolumen des durch die zumindest eine Zuführ- und/oder Abführeinrichtung bereitgestellten zumindest einen Fluids, insbesondere des zumindest einen Gases, abhängen. Bspw. kann der zweite Materialabschnitt gegenüber der Außenseite des ersten Materialabschnitts und/oder der Außenmembran stark gewölbt sein, sofern mittels der zumindest einen Zuführ- und/oder Abführeinrichtung ein entsprechend großer Fluidstrom bzw. Gasstrom über das zumindest eine Zuführ- und/oder Abführelement in den zumindest einen Hohlraum und damit in den Zwischenraum geleitet wird. Umgekehrt kann der zweite Materialabschnitt gegenüber der Außenseite des ersten Materialabschnitts und/oder Außenmembran weniger bzw. geringer gewölbt sein, sofern mittels der zumindest einen Zuführ- und/oder Abführeinrichtung ein entsprechend geringer Fluidstrom bzw. Gasstrom über das zumindest eine Zuführ- und/oder Abführelement in den zumindest einen Hohlraum und damit in den Zwischenraum geleitet wird.

Darüber hinaus kann die Wölbung des zweiten Materialabschnitts gegenüber der Außenseite des ersten Materialabschnitts und/oder der Außenmembran auch dann geringer ausgebildet bzw. ausgeprägt sein, wenn mittels der zumindest einen Zuführ- und/oder Abführeinrichtung über das zumindest eine Zuführ- und/oder Abführelement aus dem zumindest einen Hohlraum und damit aus dem Zwischenraum das zumindest eine Fluid, insbesondere das zumindest eine Gas, abgeleitet wird.

Weiterhin kann vorgesehen sein, dass in der Außenmembran zumindest eine Aussparung vorgesehen ist, in welche der räumlich begrenzte, insbesondere durch die zumindest zwei Materialabschnitte gebildete, Hohlraum integriert ist. Hierbei kann vorgesehen sein, dass der erste Materialabschnitt und/oder der zweite Materialabschnitt, insbesondere mit ihren Randbereichen bzw. Umfangsverlauf, zumindest abschnittsweise an der Außenmembran kraft- und/oder stoffschlüssig verbunden sind.

Die zumindest eine Aussparung kann unterschiedliche Formen aufweisen. Bspw. kann die zumindest eine Aussparung trapezförmig, rund, eckig, rechteckig oder oval ausgebildet sein.

Insbesondere kann der erste Materialabschnitt mit seinen Randbereichen bzw. seinem Umfangsverlauf, zumindest abschnittsweise an den Randbereichen der in der Außenmembran vorgesehenen zumindest einen Aussparung kraft- und/oder stoffschlüssig verbunden sein. Beispielsweise kann der erste Materialabschnitt mit seinen Randbereichen bzw. seinem Umfangsverlauf an den Randbereichen der zumindest einen Aussparung verschweißt und/oder verklebt sein. Alternativ kann der erste Materialabschnitt mittels Schraub- und/oder Nietverbindungen mit seinen Außenflächen bzw. Randbereichen an den Randbereichen der zumindest einen Aussparung verbunden und/oder befestigt sein.

Darüber hinaus kann es auch denkbar sein, dass der zweite Materialabschnitt mit seinen Randbereichen bzw. seinem Umfangsverlauf unmittelbar an der Außenseite der Außenmembran kraft- und/oder formschlüssig befestigt ist, wobei der zweite Materialabschnitt den ersten Materialabschnitt vollständig überdeckt. Insbesondere kann der zweite Materialabschnitt mit seinen Randbereichen bzw. seinem Umfangsverlauf unmittelbar an der Außenseite der Außenmembran verschweißt und/oder verklebt sein. Alternativ kann der zweite Materialabschnitt mittels Schraub- und/oder Nietverbindungen mit seinen Randbereichen bzw. seinem Umfangsverlauf an der Außenseite der Außenmembran bzw. des jeweiligen Außenmembransegments verbunden und/oder befestigt sein.

Da die Verbindung zwischen der Außenmembran und dem ersten Materialabschnitt bzw. dem zweiten Materialabschnitt einige Belastungen standhalten muss, hat sich in der Praxis die stoffschlüssige Verbindung, insbesondere die mittels Hochfrequenzschweißen erzeugte Schweißverbindung, zwischen der Außenmembran und dem ersten Materialabschnitt bzw. dem zweiten Materialabschnitt als vorteilhaft erwiesen, da diese im Gegensatz zu einer kraftschlüssigen Verbindung beständig ist und nicht leicht einreißbar ist.

Alternativ kann vorgesehen sein, dass der erste Materialabschnitt und der zweite Materialabschnitt kraft- und/oder stoffschlüssig miteinander verbunden sind. Insbesondere können der erste Materialabschnitt und der zweite Materialabschnitt jeweils an ihren Randbereichen zumindest abschnittsweise kraft- und/oder stoffschlüssig miteinander verbunden sein. Der erste Materialabschnitt und der zweite Materialabschnitt können auf verschiedenste Art und Weise jeweils zumindest abschnittsweise an ihren Randbereichen miteinander verbunden sein. Bspw. können der erste Materialabschnitt und der zweite Materialabschnitt an ihren Randbereichen miteinander verschweißt und/oder verklebt sein. Alternativ wäre es auch denkbar, dass der erste Materialabschnitt und der zweite Materialabschnitt mittels Schraub- und/oder Nietverbindungen jeweils an ihren Randbereichen miteinander verbunden und/oder gekoppelt sind. Bei dieser Ausführungsform kann somit wahlweise der erste Materialabschnitt oder der zweite Materialabschnitt an den Randbereichen der zumindest einen Aussparung stoff- und/oder kraftschlüssig befestigt sein.

Weiter kann vorgesehen sein, dass die Innenmembran und die Außenmembran aus zumindest einem Kunststoffmaterial, synthetischen Material oder dergleichen gebildet ist. Vorzugsweise können die Innenmembran und die Außenmembran aus einem Material gebildet sein, welches gasdicht, schwer entflammbar und UV-beschichtet ist sowie eine hohe Reißfestigkeit aufweist. Darüber hinaus kann das jeweilige Material der Innenmembran und der Außenmembran zumindest abschnittsweise, vorzugsweise über die gesamte Fläche, eine Beschichtung aus PVC oder dergleichen umfassen.

Die zumindest zwei Materialabschnitte, insbesondere der erste Materialabschnitt und der zweite Materialabschnitt, können aus zumindest einem Kunststoffmaterial, synthetischen Material oder dergleichen gebildet sein. Darüber hinaus kann das jeweilige Material der Innenmembran und der Außenmembran, vorzugsweise über die gesamte Fläche, eine Beschichtung z.B. aus PVC oder dergleichen Material umfassen. Der erste Materialabschnitt und der zweite Materialabschnitt können aus dem gleichen Material oder aus unterschiedlichen Materialien gebildet sein.

Auch wäre es bei dem vorliegenden Gasspeicher denkbar, dass die zumindest zwei Materialabschnitte aus dem gleichen Material gebildet sind, wie die Innen- und Außenmembran, wodurch sich separate Materialkosten einsparen lassen. Es soll jedoch auch nicht ausgeschlossen sein, dass der erste Materialabschnitt und/oder der zweite Materialabschnitt im Vergleich zur Innen- und Außenmembran aus unterschiedlichen Materialien gebildet sind.

Des Weiteren kann vorgesehen sein, dass der erste Materialabschnitt zumindest abschnittsweise Bereiche umfasst, welche verstärkt ausgebildet sind. Solche verstärkten Bereiche können beispielsweise dadurch ausgebildet sein, wonach dem ersten Materialabschnitt zumindest abschnittsweise ein weiteres Material zugeordnet ist. Bei diesem weiteren Material kann es sich bspw. um ein Kunststoffmaterial, metallisches Material oder dergleichen handeln. Das zumindest eine weitere Material kann bspw. auf das Material des ersten Materialabschnitts aufgebracht sein oder in das Material des ersten Materialabschnitts integriert sein. Verstärke Bereiche bringen u.a. die Vorteile mit sich, wonach der erste Materialabschnitts formstabiler ist und/oder weniger anfällig für Beschädigungen oder dergleichen ist.

Auch kann vorgesehen sein, dass dem ersten Materialabschnitt auf seiner zum Zwischenraum zugewandten Seite zumindest ein Abstandselement zugeordnet ist. Das zumindest eine Abstandselement kann bspw. durch eine Noppe oder eine Vielzahl von Noppen oder Rippen oder dergleichen gebildet sein. Ein solches Abstandselement kann zusätzlich dazu beitragen, dass ein Verschluss der Öffnungen des ersten Materialabschnitts durch bspw. ein direktes Anliegen der Außenmembran an der Innenmembran verhindert wird.

Weiterhin kann es auch denkbar sein, dass die Außenmembran durch eine Vielzahl an flächigen Außenmembransegmenten gebildet ist, wobei in zumindest einem Außenmembransegment der zumindest eine räumlich begrenzte Hohlraum vorgesehen ist. Darüber hinaus kann auch die Innenmembran durch eine Vielzahl an flächigen Innenmembransegmenten gebildet sein.

Grundsätzlich hängt die Anzahl an Innen- und/oder Außenmembransegmenten in der Regel von der Größe des jeweiligen Gasspeichers ab. Bei kleinen Gasspeichern können schon bspw. wenigstens sieben bis höchstens fünfzehn, sechzehn oder wenig mehr Innen- und/oder Außenmembransegmente ausreichend sein, um einen entsprechende Innenmembran und eine Außenmembran für einen Gasspeicher ausbilden zu können. Größere Gasspeicher können bspw. aus mindestens fünfzehn bis höchstens achtundvierzig aneinander gefügten gleichartigen Innen- und/oder Außenmembransegmenten gebildet sein. Selbstverständlich können auch Gasspeicher aus beliebig vielen Innen- und/oder Außenmembransegmenten gebildet sein.

Die einzelnen Außenmembransegmente und/oder die Innenmembransegmente können jeweils eine Grundform aufweisen, welche einer Kugelsegmentabwicklung entspricht, d.h. die einzelnen Außenmembransegmente weisen definierte Wölbung auf.

Die einzelnen Membransegmente können zur Ausbildung der Innenmembran bzw. der Außenmembran jeweils stoffschlüssig miteinander verbunden sein. Vorzugsweise kann zwischen den einzelnen Innenmembransegmenten bzw. Außenmembransegmenten jeweils eine Schweißverbindung vorgesehen sein, d.h. die Membransegmente, insbesondere die-Außenmembransegmente und/oder die Innenmembransegmente, können jeweils an ihren Randbereichen bzw. ihrem Umfangsverlauf aneinander bzw. miteinander verschweißt sein.

Selbstverständlich wäre es auch denkbar, dass die einzelnen Membransegmente zur Ausbildung einer Innenmembran oder Außenmembran auch auf andere Art und Weise, wie bspw. kraftschlüssig miteinander verbunden sein können.

Darüber hinaus kann vorgesehen sein, dass der erste Materialabschnitt ein Fläche aufweist, welche mindestens 40% bis 70% des jeweiligen Außenmembransegments einnimmt. Vorzugsweise kann der erste Materialabschnitt eine Fläche von circa 60 % eines Außenmembransegments einnehmen.

Sofern in der Außenmembran zumindest ein Hohlraum vorgesehen ist, kann der erste Materialabschnitt in der Außenmembran eine Gesamtfläche von mindestens 0,5% bis höchstens 5%, vorzugsweise von circa 1% bis 2% einnehmen.

Sofern in der Außenmembran zumindest zwei Hohlräume vorgesehen sind, können die jeweils ersten Materialabschnitte der zumindest zwei Hohlräume in der Außenmembran eine Gesamtfläche von circa 4 % einnehmen.

Darüber hinaus kann vorgesehen sein, dass bei einem vollständig befüllten Gasspeicher zwischen der Innenmembran und der Außenmembran ein Abstand, insbesondere ein Höhenabstand, von mindestens 0,3 Meter bis höchstens 0,7 Meter, insbesondere von 0,5 Meter ausgebildet ist.

Weiterhin kann vorgesehen sein, dass den gasförmigen Stoff aufnehmende und in seinem Gesamtvolumen aufgrund der flexiblen Innenmembran variable Gasspeicherraum durch einen Boden, eine sich in vertikaler Richtung an den Boden anschließende, insbesondere hohlzylindrisch ausgebildete Außenwandung sowie eine die Außenwandung oberseitig abdeckende und nach außen abschließende, insbesondere flexibel ausgebildete Innenmembran gebildet ist.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Figuren 1A und 2B zeigen in einer schematischen Schnittdarstellung eine erste Ausführungsform eines Gasspeichers.
Figuren 2A und 2B zeigen in einer schematischen Schnittdarstellung eine zweite Ausführungsform eines Gasspeichers.
Fig. 3 zeigt in einer in einer perspektivischen Schnittdarstellung eine weitere Ausführungsform eines Gasspeichers.
Figuren 4A und 4B zeigen in verschiedenen Ansichten und Perspektiven den in der Außenmembran des in den Figuren 1 bis 3 dargestellten Gasspeichers vorgesehenen erfindungsgemäßen räumlich begrenzten Hohlraum, welcher mit dem Zwischenraum fluidisch gekoppelt ist.
Fig. 5 zeigt in einer schematischen Ansicht ein Außenmembransegment mit zumindest einer Aussparung.
Fig. 6 zeigt den durch ein Gitternetz gebildeten ersten Materialabschnitt des zumindest einen Hohlraums.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die erfindungsgemäße Vorrichtung ausgestaltet sein können und stellen keine abschließende Begrenzung dar.

Fig. 1 zeigt in einer perspektivischen Schnittdarstellung eine Vorrichtung 10 zum vorübergehenden Speichern von gasförmigen Stoffen, welche Vorrichtung 10 auch als Gasspeicher 12 bezeichnet werden kann.

Der Gasspeicher 12 umfasst einen Gasspeicherraum 14, welcher durch eine Bodenplatte 15 und einer Innenmembran 18 gebildet ist. Insbesondere ist die Innenmembran 18 in der Bodenplatte 15 verankert, so dass die Innenmembran 18 den Gasspeicherraum 14 mit ihrer dem Gasspeicherraum 14 zugewandten Innenseite räumlich begrenzt.

Dem Gasspeicherraum 14 sind zwei Leitungen, insbesondere eine Zuleitung 45 und eine Ableitung 46, zugeordnet, welche durch die Bodenplatte 15 geführt sind. Auf diese Weise bleibt die Innenmembran 18 unversehrt. Über die Zuleitung 45 kann ein zu speicherndes Gas in den Gasspeicherraum 14 eingeleitet werden. Über die Ableitung 46 kann das im Gasspeicherraum 14 befindende Gas wieder abgeleitet werden.

In Abhängigkeit vom Füllgrad des Gasspeicherraums 14 ändert die Innenmembran 18 ihre räumliche Ausdehnung, wobei die räumliche Ausdehnung der Innenmembran 18 umso größer ist, je mehr Gas im Gasspeicherraum 14 gespeichert ist. Die unterschiedliche räumliche Ausdehnung geht insbesondere durch die Figuren 1A und 1B deutlich hervor. So ist bei dem in Fig. 1A gezeigten Gasspeicher 12 weniger Gas im Gasspeicher 14 gespeichert, als bei dem in Fig. 1B gezeigten Gasspeicher 12. Ein vollständig befüllter Gasspeicher 12 zeichnet sich u.a. dadurch aus, dass zwischen der Innenmembran 18 und der Außenmembran 20 im Zenit bzw. im höchsten Punkt ein Abstand von mindestens 0,3 Meter bis maximal 0,7 Meter, insbesondere von 0,5 Meter vorgesehen ist.

Der Gasspeicher 12 wird vorzugsweise als Ergänzung in Biogasanlagen oder dergleichen eingesetzt, so dass bspw. die in Biogasanlagen gewonnenen gasförmigen Stoffe bzw. Gase im Gasspeicher 12 vorrübergehend gespeichert werden können. Selbstverständlich kann die Vorrichtung 10 auch bei Kläranlagen als Reingasspeicher oder dergleichen eingesetzt werden.

Der Gasspeicher 12 umfasst weiter eine Außenmembran 20, welche zumindest abschnittsweise um eine auf der dem Gasspeicherraum 14 abgewandten Außenseite der Innenmembran 18 angeordnet ist, wodurch die Innenmembran 18 vor äußeren Umwelteinflüssen, Belastungen, Schäden oder dergleichen geschützt ist, d.h. die Außenmembran 20 fungiert als Schutzhülle für die Innenmembran 18.

Die Innenmembran 18 und die Außenmembran 20 sind aus einem Kunststoffmaterial gebildet, welches eine PVC-Beschichtung umfasst. Das Material der Innenmembran 18 und der Außenmembran 20 soll vorzugsweise schwer entflammbar und UV-beschichtet sein sowie eine hohe Reißfestigkeit aufweisen.

Es sei an dieser Stelle darauf hingewiesen, dass die hier verwendeten Begriffe der Innenmembran 18 und der Außenmembran 20 nicht darauf hinweisen sollen, dass es sich dabei jeweils um gasdurchlässige oder um teilweise gasdurchlässige Materialien handeln soll. Vielmehr handelt es sich bei den Begrifflichkeiten um branchenübliche Bezeichnungen für die flexiblen Hüllmaterialien, die allerdings schon einen Hinweis darauf geben können, dass die Hüllmaterialien, die die Innenmembran 18 und die Außenmembran 20 bilden, in geringem Ausmaß für die daran befindlichen Gase durchlässig sein können, weil ein hermetischer Abschluss technisch kaum möglich ist.

Die Innenmembran 18 und die Außenmembran 20 sind jeweils durch eine Vielzahl von flächig ausgebildeten Membransegmenten gebildet, wobei insbesondere die Innenmembran 18 durch eine Vielzahl von flächig ausgebildeten Innenmembransegmenten und die Außenmembran 20 durch eine Vielzahl von flächig ausgebildeten Außenmembransegmenten 26 gebildet sind (vgl. Fig. 3).

Die einzelnen Membransegmente der Innenmembran 18 und der Außenmembran 20 weisen jeweils eine Form auf, welche einer Kugelsegmentabwicklung entspricht, d.h. die einzelnen Membransegnete laufen ausgehend von der Bodenplatte 15 bis zum Zentrum bzw. Zenit 30 der Innenmembran 18 bzw. Außenmembran 20 spitz zu und weisen jeweils eine Wölbung auf.

Die einzelnen Membransegmente sind zur Ausbildung der Innenmembran 18 bzw. der Außenmembran 20 jeweils stoffschlüssig miteinander verbunden, wobei insbesondere die einzelnen Membransegmente an ihren Randbereichen miteinander verschweißt sind. Die Schweißverbindung zwischen den Membransegmenten wurde insbesondere durch Hochfrequenzschweißen erzeugt.

Die Außenmembran 20 ist derart zumindest abschnittsweise um die Außenseite der Innenmembran 18 angeordnet, so dass zwischen der Außenseite der Innenmembran 18 und einer Innenseite der Außenmembran 20, die der Außenseite der Innenmembran 18 zugewandt ist, ein Zwischenraum 22 ausgebildet ist. In der vorliegenden Ausführungsform des Gasspeichers 12 ist die Außenseite der Innenmembran 18 vollständig von der Außenmembran 20 überdeckt bzw. verdeckt. Damit die Außenmembran 20 an ihrer Position bleibt, ist diese ebenfalls in bzw. an der Bodenplatte 15 verankert. Bei der Bodenplatte 15 handelt es sich vorzugsweise um eine Betonplatte.

In den Zwischenraum 22 ist zumindest ein Fluid, insbesondere zumindest ein Gas, mittels einer Zuführeinrichtung 48 in Form eines Gebläses 50 einleitbar (vgl. auch die in Fig. 1A dargestellten Pfeile), wodurch im Gasspeicher 12, insbesondere im Zwischenraum 22, ein definierter Druck erzeugt wird. Insbesondere handelt es sich bei dem Zwischenraum 22 um einen Stützluftraum, in welchem zumindest ein Gas bspw. in Form von Luft, einleitbar ist. Das in den Zwischenraum 22 eingeleitete zumindest eine Gas übt u.a. einen Druck auf die Innenseite der Außenmembran 20 aus, so dass die Außenmembran 20 ihre Form bspw. auch bei Wind- und/oder Schneelasten oder dergleichen beibehält. Auf diese Weise können unerwünscht auftretende Belastungen oder Lasten von der Außenmembran 20 aufgenommen werden, ohne dass dabei die Innenmembran 18 beeinträchtigt oder beschädigt wird.

Zudem wird über das in den Zwischenraum 22 eingeleitete zumindest eine Gas auch die Außenseite der Innenmembran 18 mit einem Druck beaufschlagt, so dass auch die Innenmembran 18 zumindest teilweise in Form gehalten wird. Der auf die Innenmembran 18 erzeugte Druck kann aber auch bspw. zum Entnehmen der im Gasspeicherraums 14 gespeicherten gasförmigen Stoffen dienen, indem diese gasförmigen Stoffe bspw. durch hier nicht dargestellte Leitungen gepresst werden.

Damit mittels der zumindest einen Zuführeinrichtung 48 zumindest eine Gas in den Zwischenraum 22 eingeleitet werden kann bzw. einleitbar ist, ist in der Außenmembran 20 zumindest ein räumlich begrenzter Hohlraum 24 (vgl. Figuren 4A und 4B) vorgesehen, welcher mit dem Zwischenraum 22 fluidisch gekoppelt ist.

Hierbei ist die Zuführeinrichtung 48 bzw. das Gebläse 50 mit dem zumindest einen Hohlraum 24 über eine Leitung 52 verbunden, welche schlauchförmig ausgebildet ist. Damit das im Zwischenraum 22 eingeleitete zumindest eine Gas nicht ungehindert bspw. bei einem Ausfall des Gebläses 50 entweichen kann, ist der Leitung 52 eine Rückschlagklappe 54 zugeordnet, welche dem Gebläse 50 strömungstechnisch nachgeordnet ist.

Da bei Bedarf auch das im Zwischenraum 22 befindliche zumindest eine Gas wieder abgelassen werden muss, bspw. wenn sich zu viel Gas im Zwischenraum 22 befindet oder wenn der Druck im Zwischenraum 22 variiert oder angepasst werden soll, ist der Leitung 52 zumindest eine Abführeinrichtung 56 zugeordnet. Die zumindest eine Abführeinrichtung ist durch eine Druckregeleinheit 58, bspw. in Form eines Ventils gebildet. Insbesondere ist die Druckregeleinheit 58 der Rückschlagklappe 54 strömungstechnisch nachgeschaltet. Über diese Druckregeleinheit 58 kann das zumindest eine Gas aus dem Zwischenraum 22 entweichen und/oder abgelassen werden, was u.a. durch die in Fig. 1B dargestellten Pfeile verdeutlich werden soll.

In den Figuren 2A und 2B ist eine weitere Ausführungsform eines Gasspeichers 12 dargestellt, wobei der Grundaufbau, u.a. bestehend aus Innenmembran 18 und Außenmembran 20, zumindest weitgehend dem in den Figuren 1A und 1B gezeigten Aufbau entspricht.

Um auch bei dieser Ausführungsform zumindest ein Gas in den Zwischenraum 22 einleiten zu können (vgl. die in den Figuren 2A und 2B dargestellten Pfeile), ist in der Außenmembran 20 zumindest ein räumlich begrenzter Hohlraum 24 vorgesehen. Der zumindest eine räumlich begrenzte Hohlraum 24 ist über eine schlauchförmige Leitung 52 mit einer Zuführeinrichtung 48 fluidisch gekoppelt. Die Zuführeinrichtung 48 ist durch ein Gebläse 50 gebildet, welche einen definierten Fluidstrom, insbesondere Luftstrom, erzeugen kann.

Der Leitung 52 ist zumindest eine Rückschlagklappe 54 zugeordnet, so dass ein ungewolltes Entweichen des zumindest einen Gases aus dem Zwischenraum 22 verhindert wird.

Da das im Zwischenraum 22 gespeicherte Gas in regelmäßigen Zyklen ausgetauscht werden muss, um bspw. die Anreicherung eines Explosionsgemisches zu verhindern oder um den Druck im Zwischenraum 22 zu variieren, ist in der Außenmembran 20 zumindest ein weiterer räumlich begrenzter Hohlraum 24' vorgesehen. Dieser zumindest eine weitere Hohlraum 24' ist über eine weitere schlauchförmige Leitung 52' mit einer Abführeinrichtung 56 fluidisch gekoppelt, welche durch eine Druckregeleinheit 58 bspw. in Form eines Ventils gebildet ist. Über diese Druckregeleinheit 58 kann somit das im Zwischenraum 22 befindende zumindest eine Fluid in die Umgebung abgelassen werden, was in Fig. 2B durch die Pfeile dargestellt ist.

Da der zumindest eine Hohlraum 24 und der zumindest eine weitere Hohlraum 24' vorzugsweise auf gegenüberliegenden Seiten des Gasspeichers 12 in der Außenmembran 20 vorgesehen sind, erfolgt vorteilhafterweise auch ein "Durchspülen" des im Zwischenraum 22 vorhandenen zumindest einen Gases.

Durch die Fig. 3 ist eine weitere Ausführungsform eines Gasspeichers 12 offenbart. Bei dieser Ausführungsform umfasst der Gasspeicher 12 einen Gasspeicherraum 14, welcher von einer hohlzylindrisch ausgebildeten Außenwand 16 und einer Innenmembran 18 gebildet ist. Insbesondere ist die Innenmembran 18 um die einseitig offene Stirnseite der Außenwand 16 gespannt, so dass die Innenmembran 18 den Gasspeicherraum 14 mit ihrer dem Gasspeicherraum 14 zugewandten Innenseite räumlich begrenzt. Die Innenmembran 18 ist an der Außenwand 16 mittels entsprechenden Befestigungsmitteln an der Außenwand 16 befestigt.

Zudem ist um die Innenmembran 18 eine Außenmembran 20 angeordnet, welche ebenfalls an der Außenwand 16 mittels entsprechenden Befestigungsmitteln befestigt ist.

Die Zuführung des zumindest einen Gases in den Gasspeicherraum 14 erfolgt wie auch bei den Figuren 1 und 2 mittels einer Zuleitung und einer Ableitung, welche jedoch hier nicht dargestellt sind.

Wie auch bei den Figuren 1A und 1B ist in der Außenmembran 20 zumindest ein räumlich begrenzter Hohlraum 24 vorgesehen, welcher mit einer (hier nicht dargestellten). Zuführ- und Abführeinrichtung fluidisch gekoppelt, um somit zumindest ein Gas in den Zwischenraum 22 einleiten oder aus dem Zwischenraum 22 ableiten zu können.

Der Aufbau des zumindest einen räumlich begrenzten Hohlraums 24 geht durch die Figuren 4A und 4B hervor. Durch diese Figuren wird deutlich, dass der zumindest eine räumlich begrenzte Hohlraum 24 bei/in einem Außenmembransegment 26 der Außenmembran 20 vorgesehen bzw. integriert ist.

Der zumindest eine Hohlraum 24 ist durch zumindest zwei Materialabschnitte, insbesondere durch einen ersten Materialabschnitt 28 und einen zweiten Materialabschnitt 32 gebildet. Zur Ausbildung eines räumlich begrenzten Hohlraums 24 ist in einem Außenmembransegment 26 der Außenmembran 20 zumindest eine Aussparung 34 (vgl. Fig. 3) vorgesehen. Der erste Materialabschnitt 28 ist in diese Aussparung 34 eingesetzt und dabei mit seinem Umfangsverlauf bzw. Randbereichen an den Randbereichen der zumindest einen Aussparung 34 verschweißt.

Da der zweite Materialabschnitt 32 für den ersten Materialabschnitt 28 eine isolierende Abdeckung ausbildet bzw. als isolierende Abdeckung fungiert, weist der zweite Materialabschnitt 32 eine Fläche auf, welche etwas größer als der erste Materialabschnitt 28 ist. Hierbei ist der zweite Materialabschnitt 32 mit seinem Umfangsverlauf bzw. Randbereichen stoffschlüssig am jeweiligen Außenmembransegment 26 stoffschlüssig befestigt. Insbesondere ist der zweite Materialabschnitts 32 mit seinem Umfangsverlauf am Außenmembransegment 26 verschweißt.

Die stoffschlüssige Verbindung zwischen dem ersten Materialabschnitt 28 bzw. zweiten Materialabschnitt 32 und dem Außenmembransegment 26 hat sich aufgrund der hohen Beständigkeit und Reißfestigkeit als vorteilhaft erwiesen. Auch lassen sich solche stoffschlüssigen Verbindungen in der Produktion kostengünstig und ohne großen Aufwand herstellen.

Der erste Materialabschnitt 28 ist vorzugsweise derart an den Randbereichen der zumindest einen Aussparung 34 des Außenmembransegments 26 verschweißt, so dass der erste Materialabschnitt 28 zumindest näherungsweise in einer Ebene des Außenmembransegments 26 bzw. der Außenmembran 20 liegt bzw. dass der erste Materialabschnitt 28 zumindest näherungsweise in das Außenmembransegment 26 integriert ist, d.h. der erste Materialschnitt 28 kann eine Wölbung umfassen, welche zumindest näherungsweise der Wölbung des Außenmembransegments 26 entspricht.

Darüber hinaus weist der erste Materialabschnitt 28 eine Grundform auf, welche zumindest näherungsweise der Form der zumindest einen Aussparung 34 des jeweiligen Außenmembransegments 26 entspricht, d.h. der erste Materialschnitt 28 ist zumindest näherungsweise trapezförmig ausgebildet (vgl. die Figuren 5 und 6). Insbesondere ist der erste Materialabschnitt 28 etwas größer als die zumindest eine Aussparung 34 ausgebildet, so dass der erste Materialabschnitt 28 an den Randbereichen der zumindest einen Aussparung 34 verschweißt werden kann.

Der erste Materialabschnitt 28 weist eine Fläche auf, welche mindestens 40% bis 70% des jeweiligen Außenmembranabschnitts 26 entspricht. Vorzugsweise kann der erste Materialabschnitt eine Fläche von circa 60 % eines Außenmembransegments 26 einnehmen.

Sofern in der Außenmembran 20 zumindest ein Hohlraum 24 vorgesehen ist, wie es bspw. durch die Figuren 1A, 1B und 3 gezeigt ist, dann nimmt der erste Materialabschnitt 28 in der Außenmembran 20 eine Gesamtfläche von mindestens 0,5% bis höchstens 5%, vorzugsweise von circa 1% bis 2% ein.

Sofern in der Außenmembran 20 zumindest zwei Hohlräume vorgesehen sind, wie es bspw. durch die Figuren 2A und 2B gezeigt ist, dann nehmen die jeweils ersten Materialabschnitte 28 der zumindest zwei Hohlräume 24, 24' in der Außenmembran 20 eine Gesamtfläche von circa 4 % ein.

Zur Ausbildung einer fluidischen Koppelung des zumindest einen in der Außenmembran 20 vorgesehenen Hohlraums 24 ist vorgesehen, dass der erste Materialabschnitt 28 zumindest abschnittsweise fluiddurchlässig, insbesondere gasdurchlässig, ausgebildet ist. Insbesondere umfasst der erste Materialabschnitt 28 eine Vielzahl von Öffnungen, wobei der erste Materialabschnitt 28 vorzugsweise durch eine Gitterstruktur bzw. durch ein Gitternetz 36 gebildet ist. Die zahlreichen Öffnungen des Gitternetzes 36 sind insbesondere jeweils viereckig ausgebildet, wobei die Öffnungen des Gitternetzes 36 eine Größe von mindestens 3 x 3 mm und höchstens 20 x 20 mm, vorzugsweise von 10 mm, haben. Auch wäre es denkbar, dass die Öffnungen_rechteckig oder andersartig konturiert ausgebildet sind.

Der erste Materialabschnitt 28, insbesondere das Gitternetz 36, ist vom zweiten Materialabschnitt 32 fluiddicht bzw. isolierend umgeben. Insbesondere ist eine Außenseite des Gitternetzes 36, welche auf der dem Zwischenraum 22 abgewandten Seite liegt, vom zweiten Materialabschnitt 32 fluiddicht bzw. isolierend umgeben. Der zweite Materialabschnitt 32 ist bspw. durch einen Membran-, Folien- und/oder Planenabschnitt gebildet.

Bei vorliegendem Ausführungsbeispiel sind der erste Materialabschnitt 28 und der zweite Materialabschnitt 32 durch das gleiche Material wie die Innenmembran 18 und die Außenmembran 20 gebildet, d.h. die zumindest zwei Materialabschnitte sind aus zumindest einem Kunststoffmaterial gebildet, welcher eine PVC-Beschichtung umfasst.

Damit zumindest ein Gas über den zumindest einen Hohlraum 24 in den Zwischenraum 22 einleitbar ist bzw. eingeleitet werden kann, ist dem zweiten Materialabschnitt 32 zumindest ein Zuführ- und/oder Abführelement 38 zugeordnet. Das zumindest eine Zuführ- und/oder Abführelement 38 ist insbesondere einer Außenseite des zweiten Materialabschnitts 32 zugeordnet, bei welcher Außenseite es sich um die dem Hohlraum 24 abgewandten Seite handelt.

Das zumindest eine Zuführ- und/oder Abführelement 38 ist durch einen Anschlussstutzen 40 gebildet. Der Anschlussstutzen 40 umfasst einen Flansch 42, welcher eine Vielzahl an hier nicht dargestellten Bohrungen umfasst. In diese Bohrungen sind jeweils Befestigungsmittel 44 bspw. in Form von Schrauben oder Nieten eingesetzt bzw. einsetzbar, so dass der Anschlussstutzen 40 an der Außenseite des zweiten Materialabschnitts 32 befestigt ist.

Das Zuführ- und/oder Abführelement 38 steht über hier nicht dargestellte Leitungen mit einer Zuführ- und/oder Abführeinrichtung 48, 56 (vgl. Figuren 1 bis 2) in fluidischer Verbindung. Bei der Zuführ- und/oder Abführeinrichtung 48, 56 handelt es sich um ein Gebläse 50 und/oder eine Druckregeleinheit 58, mittels welcher wahlweise über den Anschlussstutzen 40 zumindest ein Fluid, insbesondere ein Gas, in den zumindest einen Hohlraum 24 und damit in den Zwischenraum 22 einleitbar ist oder das zumindest eine im Zwischenraum 22 befindende zumindest eine Fluid über den Anschlussstutzen 40 aus dem zumindest einen Hohlraum 24 und damit auch aus dem Zwischenraum 22 ableitbar bzw. entnehmbar ist.

Wie bereits bei den Figuren 1 und 2 erläutert, ist das Einleiten von zumindest einen Gas in den Zwischenraum 22 deshalb erforderlich, um im Gasspeicher 12 einen definierten Druck auf die Innenseite der Außenmembran 20 und auf die Außenseite der Innenmembran 18 zu erzeugen, so dass u.a. die Außenmembran 20 äußere Belastungen und/oder Kräfte wie bspw. Schnee- und Windlasten aufnehmen und/oder ausgleichen kann und/oder die Innenmembran 18 zumindest näherungsweise formstabil gehalten werden kann.

Da die Zuführ- und/oder Abführeinrichtung 48, 56 derart ausgebildet ist, zumindest ein Gas in den zumindest einen Hohlraum 24 und damit in den Zwischenraum 22 einzuleiten oder das zumindest eine im Zwischenraum 22 befindende zumindest eine Gas aus dem zumindest einen Hohlraum 24 und damit aus dem Zwischenraum 22 abzuleiten, kann der im Zwischenraum 22 herrschende Druck bzw. das im Zwischenraum 22 befindende Gasvolumen über das Zusammenspiel zwischen Zuführ- und Abführeinrichtung 48, 56 beliebig eingestellt und/oder variiert werden.

Da somit das zumindest eine Gas mittels der Zuführ- und/oder Abführeinrichtung 48, 56 über den Anschlussstutzen 40 wahlweise in den zumindest einen Hohlraum 24 oder aus dem zumindest einen Hohlraum 24 strömen kann, ist der Anschlussstutzen 40 für beide Strömungsrichtungen passierbar ausgebildet.

Darüber hinaus ist aus den Figuren 4A und 4B deutlich zu erkennen, dass der zweite Materialabschnitt 32 gegenüber der Außenseite der Außenmembran 20 konvex gewölbt ist. Die Wölbung kann insbesondere von der Durchflussrate bzw. vom Gasvolumen des durch die zumindest eine Zuführ- und/oder Abführeinrichtung 48, 56 bereitgestellten zumindest einen Gases abhängen. Bspw. ist die konvexe Wölbung des zweiten Materialabschnitts 32 gegenüber der Außenseite des ersten Materialabschnitts 28 und/oder Außenmembran 20 groß ausgebildet, sofern mittels der zumindest einen Zuführeinrichtung 48 ein entsprechend großes Gasvolumen über den Anschlussstutzen 40 in den zumindest einen Hohlraum 24 und damit in den Zwischenraum 22 geleitet wird. Umgekehrt ist die Wölbung des zweiten Materialabschnitts 32 gegenüber der Außenseite des ersten Materialabschnitts 28 und/oder Außenmembran 20 flacher ausgebildet, sofern mittels der zumindest einen Zuführeinrichtung 48 ein entsprechend geringes Gasvolumen über den Anschlussstutzen 40 in den zumindest einen Hohlraum 24 und damit in den Zwischenraum 22 geleitet wird.

Darüber hinaus ist die Wölbung des zweiten Materialabschnitts 32 gegenüber der Außenseite des ersten Materialabschnitts 28 und/oder der Außenmembran 20 auch dann flacher ausgebildet, wenn das zumindest eine im Zwischenraum 22 befindende Gas mittels der zumindest einen Abführeinrichtung 56 über den Anschlussstutzen 40 aus dem zumindest einen Hohlraum 24 und damit aus dem Zwischenraum 22 abgeleitet wird.

Die Fig. 5 zeigt in einer schematischen Ansicht ein Außenmembransegment 26 einer Außenmembran 20, in welchem zumindest ein Hohlraum 24 integriert werden kann. Durch die Fig. 5 wird insbesondere die Grundform des Außenmembransegments 26 deutlich, wobei die Spitze 30 des Außenmembransegments 26 das Zentrum bzw. den Zenit der Außenmembran 26 zusammen mit der Vielzahl an weiteren, aber hier nicht dargestellten Außenmembransegmenten, bildet. Insbesondere kann die Grundform des Außenmembransegments 26 eine Fläche aufweisen, welche einer Kugelsegmentabwicklung entspricht und eine definierte Wölbung umfasst, wie es bspw. durch die Figuren 4A und 4B gezeigt ist.

Im Außenmembransegment 26 ist zumindest eine Aussparung 34 vorgesehen, welche zumindest näherungsweise trapezförmig ausgebildet ist. Die zumindest eine Aussparung 34 ist insbesondere im gegenüberliegenden Bereich der zulaufenden Spitze 30 des Außenmembransegments 26 vorgesehen. In diese Aussparung 34 ist, wie in den Figuren 4A und 4B dargestellt, der zumindest eine Hohlraum 24 integriert, welcher aufgrund der trapezförmig ausgebildeten Aussparung 34 ebenfalls eine trapezförmige Form bzw. Kontur aufweist.

Die schematische Ansicht der Fig. 6 zeigt in einem Ausführungsbeispiel einen ersten Materialabschnitt 28, welcher durch ein Gitternetz 36 gebildet ist. Das Gitternetz 36 ist zumindest weitgehend trapezförmig gebildet, und entspricht damit weitgehend der Form der im Außenmembransegment 26 vorgesehenen Aussparung 34. Insbesondere ist das Gitternetz 36 flächenmäßig etwas größer ausgebildet als die im Außenmembransegment 26 vorgesehene zumindest eine Aussparung 34, da das Gitternetz 36 mit seinem Außenumfang am Randbereich der Aussparung 34 verschweißt ist.

Wenn auch im Zusammenhang der Figuren generell von "schematischen" Darstellungen und Ansichten die Rede ist, so ist damit keineswegs gemeint, dass die Figurendarstellungen und deren Beschreibung hinsichtlich der Offenbarung der Erfindung von untergeordneter Bedeutung sein sollen. Der Fachmann ist durchaus in der Lage, aus den schematisch und abstrakt gezeichneten Darstellungen genug an Informationen zu entnehmen, die ihm das Verständnis der Erfindung erleichtern, ohne dass er etwa aus den gezeichneten und möglicherweise nicht exakt maßstabsgerechten Größenverhältnissen der Innen- und/oder Außenmembran und/oder Teilen der Vorrichtung oder anderer gezeichneter Elemente in irgendeiner Weise in seinem Verständnis beeinträchtigt wäre. Die Figuren ermöglichen es dem Fachmann als Leser somit, anhand der konkreter erläuterten Funktionsweise der erfindungsgemäßen Vorrichtung ein besseres Verständnis für den in den Ansprüchen sowie im allgemeinen Teil der Beschreibung allgemeiner und/oder abstrakter formulierten Erfindungsgedanken abzuleiten.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- 10: Vorrichtung
- 12: Gasspeicher
- 14: Gasspeicherraum
- 15: Bodenplatte
- 16: Außenwand
- 18: Innenmembran
- 20: Außenmembran
- 22: Zwischenraum
- 24: Hohlraum
- 24': Weiterer Hohlraum
- 26: Außenmembransegment
- 28: Erster Materialabschnitt
- 30: Spitze, Zenit
- 32: Zweiter Materialabschnitt
- 34: Aussparung
- 36: Gitternetz
- 38: Zuführ- und/oder Abführelement
- 40: Anschlussstutzen
- 42: Flansch
- 44: Befestigungsmittel
- 45: Zuleitung
- 46: Ableitung
- 48: Zuführeinrichtung
- 50: Gebläse
- 52: schlauchförmige Leitung
- 52': schlauchförmige Leitung
- 54: Rückschlagklappe
- 56: Abführeinrichtung
- 58: Druckregeleinheit

## Patentansprüche

1. Vorrichtung (10) zum vorübergehenden Speichern von gasförmigen Stoffen, insbesondere Gasspeicher (12), zumindest umfassend
- einen Gasspeicherraum (14),
- eine Innenmembran (18), welche mit einer dem Gasspeicherraum (14) zugewandten Innenseite den Gasspeicherraum (14) räumlich begrenzt, sowie
- eine Außenmembran (20), welche zumindest abschnittsweise um eine auf der dem Gasspeicherraum (14) abgewandten Außenseite der Innenmembran (18) angeordnet ist, wobei zwischen der Außenseite der Innenmembran (18) und einer Innenseite der Außenmembran (20), die der Außenseite der Innenmembran (18) zugewandt ist, ein Zwischenraum (22) ausgebildet ist,
wobei vorgesehen ist, dass in der Außenmembran (20), insbesondere in zumindest einem Außenmembransegment (26) der Außenmembran (20), zumindest ein räumlich begrenzter Hohlraum (24) vorgesehen ist, welcher mit dem Zwischenraum (22) fluidisch gekoppelt ist, **dadurch gekennzeichnet, dass** der zumindest eine Hohlraum (24) durch zumindest zwei Materialabschnitte, insbesondere durch einen ersten Materialabschnitt (28) und durch einen zweiten Materialabschnitt (32), gebildet ist, wobei der erste Materialabschnitt (28) zumindest abschnittsweise fluiddurchlässig ausgebildet ist, und wobei der erste Materialabschnitt (28) eine Gitterstruktur, ein Gitternetz oder eine dergleichen perforierte Struktur mit einer Vielzahl an Öffnungen umfasst und
wobei der erste Materialabschnitt (28) in das jeweilige Außenmembransegment 26) integriert ist.

2. Vorrichtung nach Anspruch 1, bei der insbesondere eine Außenseite des ersten Materialabschnitts (28) vom zweiten Materialabschnitt (32) fluiddicht bzw. isolierend umgeben ist.

3. Vorrichtung nach einem der vorherigen Ansprüche, bei der dem zweiten Materialabschnitt (32) zumindest ein Zuführ- und/oder Abführelement (38) zugeordnet ist, welches mit einer Zuführ- und/oder Abführeinrichtung (48, 56) fluidisch in Verbindung stehend ausgebildet ist bzw. gekoppelt ist, so dass zumindest ein Fluid über das zumindest eine Zuführ- und/oder Abführelement (38) in den zumindest einen Hohlraum (24) und damit in den Zwischenraum (22) einleitbar oder das zumindest eine im Zwischenraum (22) befindende Fluid über das zumindest ein Zuführ- und/oder Abführelement (38) aus dem zumindest einen Hohlraum (24) und damit aus dem Zwischenraum (22) ableitbar ist.

4. Vorrichtung nach Anspruch 3, bei der das zumindest eine Zuführ- und/oder Abführelement (38) durch einen Anschlussstutzen (40) oder dergleichen gebildet ist.

5. Vorrichtung nach einem der vorherigen Ansprüche, bei welcher der zweite Materialabschnitt (32) gegenüber einer Außenseite des ersten Materialabschnitts (28) und/oder der Außenmembran (20) konvex gewölbt ist.

6. Vorrichtung nach einem der vorherigen Ansprüche, bei der in der Außenmembran (20) zumindest eine Aussparung (34) vorgesehen ist, in welche der zumindest eine räumlich begrenzte Hohlraum (24) integriert ist.

7. Vorrichtung nach Anspruch 6, bei der die zumindest eine Aussparung (34) trapezförmig, rund, eckig, rechteckig oder oval oder dergleichen ausgebildet ist.

8. Vorrichtung nach Anspruch 6 oder 7, bei welcher der erste Materialabschnitt (28) und/oder der zweite Materialabschnitt (32), insbesondere mit ihren Randbereichen, zumindest abschnittsweise an der Außenmembran (20) kraft- und/oder stoffschlüssig verbunden sind.

9. Vorrichtung nach einem der vorherigen Ansprüche, bei der die Außenmembran (20) durch eine Vielzahl von flächigen Außenmembransegmenten (26) gebildet ist, wobei bei zumindest einem Außenmembransegment (26) der zumindest eine Hohlraum (24) vorgesehen ist.

10. Vorrichtung nach einem der Ansprüche 1 bis 9, bei welcher der den gasförmigen Stoff aufnehmende und in seinem Gesamtvolumen aufgrund der flexiblen Innenmembran (18) variable Gasspeicherraum (14) durch einen Boden, eine sich in vertikaler Richtung an den Boden anschließende, insbesondere hohlzylindrisch ausgebildete Außenwandung (16) sowie eine die Außenwandung (16) oberseitig abdeckende und nach außen abschließende, insbesondere flexibel ausgebildete Innenmembran (18) gebildet ist.

## Claims

1. A device (10) for the temporary storage of gaseous substances, in particular gas storage device (12), at least comprising
- a gas storage space (14),
- an inner membrane (18), which inner membrane (18) spatially delimits the gas storage space (14) with an inner side facing the gas storage space (14), as well as
- an outer membrane (20), which outer membrane (20) is arranged at least in sections around an outer side of the inner membrane (18), which outer side is facing away from the gas storage space (14), wherein an intermediate space (22) is formed between the outer side of the inner membrane (18) and an inner side of the outer membrane (20) that is facing the outer side of the inner membrane (18),
wherein it is provided that within the outer membrane (20), in particular within at least one outer membrane segment (26) of the outer membrane (20), at least one spatially limited cavity (24) is provided, which cavity (24) is fluidically coupled to the intermediate space (22),
**characterised in that**
the at least one cavity (24) is formed by at least two material sections, in particular by a first material section (28) and by a second material section (32), the first material section (28) being designed to be fluid-permeable at least in sections, and wherein the first material section (28) comprising a grid structure, a grid network or a similar perforated structure having a multiplicity of openings, and wherein the first material section (28) is integrated into the respective outer membrane segment (26).

2. The device according to claim 1, in which, in particular, an outer side of the first material section (28) is surrounded by the second material section (32) in a fluid-tight or insulating manner.

3. The device according to one of the previous claims, in which at least one feeding and/or discharging element (38) is assigned to the second material section (32), which feeding and/or discharging element (38) is designed to be fluidically connected or coupled to a feeding and/or discharging device (48, 56), so that at least one fluid can be introduced via the at least one feeding and/or discharging element (38) into the at least one cavity (24) and thus into the intermediate space (22), or that at least one fluid located within the intermediate space (22) can be discharged via the at least one feeding and/or discharging element (38) from the at least one cavity (24) and thus from the intermediate space (22).

4. The device according to claim 3, in which the at least one feeding and/or discharging element (38) is formed by a connection nozzle (40) or the like.

5. The device according to one of the previous claims, wherein the second material section (32) is curved convexly relative to an outer surface of the first material section (28) and/or the outer membrane (20).

6. The device according to one of the previous claims, in which at least one recess (34) is provided in the outer membrane (20), within which recess (34) the at least one spatially limited cavity (24) is integrated.

7. The device according to claim 6, wherein the at least one recess (34) is formed trapezoidal, round, angular, rectangular or oval or the like.

8. The device according to claim 6 or 7, in which the first material section (28) and/or the second material section (32), in particular with their edge regions, are connected at least in sections to the outer membrane (20) in a force-fitting and/or material-fitting manner.

9. The device according to one of the previous claims, wherein the outer membrane (20) is formed by a plurality of flat outer membrane segments (26), wherein the at least one cavity (24) is provided within at least one outer membrane segment (26).

10. The device according to one of claims 1 to 9, in which the gas storage space (14), which is receiving the gaseous substance and which is variable in its total volume due to the flexible inner membrane (18), is formed by a base, an outer wall (16) adjoining the base in the vertical direction, which outer wall (16) is in particular of hollow cylindrical design, as well as an inner membrane (18) covering the outer wall (16) on the upper side and closing it off towards the outside, which inner membrane (18) is in particular of a flexible design.

## Revendications

1. Dispositif (10) pour le stockage provisoire de substances gazeuses, notamment réservoir de gaz (12), comprenant au moins
- une chambre de stockage de gaz (14),
- une membrane intérieure (18) qui délimite dans l'espace ladite chambre de stockage de gaz (14) par une face intérieure tournée vers la chambre de stockage de gaz (14), ainsi que
- une membrane extérieure (20) qui est agencée au moins partiellement autour d'une face extérieure de la membrane intérieure (18) opposée à la chambre de stockage de gaz (14), un espace intermédiaire (22) étant formé entre la face extérieure de la membrane intérieure (18) et une face intérieure de la membrane extérieure (20) qui est tournée vers la face extérieure de ladite membrane intérieure (18),
étant prévu qu'au moins une cavité (24) limitée dans l'espace qui est couplée de manière fluidique audit espace intermédiaire (22) est prévue dans la membrane extérieure (20), notamment dans au moins un segment de membrane extérieure (26) de la membrane extérieure (20)
**caractérisé en ce que**
ladite au moins une cavité (24) est formée par au moins deux sections de matériau, notamment par une première section de matériau (28) et par une deuxième section de matériau (32), la première section de matériau (28) étant réalisée de manière à être au moins partiellement perméable aux fluides, et ladite première section de matériau (28) comprenant une structure de grille, un filet en grille ou une structure perforée de la même manière avec une pluralité d'ouvertures, et ladite première section de matériau (28) étant intégrée dans le segment correspondant de membrane extérieure (26).

2. Dispositif selon la revendication 1, dans lequel notamment une face extérieure de la première section de matériau (28) est entourée de manière étanche aux fluides ou isolante par la deuxième section de matériau (32).

3. Dispositif selon l'une quelconque des revendications précédentes, dans lequel est associé à la deuxième section de matériau (32) au moins un élément d'alimentation et/ou d'évacuation (38) qui est réalisé en contact fluidique avec, voire couplé à, un système d'alimentation et/ou d'évacuation (48, 56), de sorte qu'au moins un fluide peut être introduit dans ladite au moins une cavité (24), et ainsi dans l'espace intermédiaire (22), par le biais dudit au moins un élément d'alimentation et/ou d'évacuation (38), ou que ledit au moins un fluide se trouvant dans l'espace intermédiaire (22) peut être évacué de ladite au moins une cavité (24) et, ainsi, de l'espace intermédiaire (22) par le biais dudit au moins un élément d'alimentation et/ou d'évacuation (38).

4. Dispositif selon la revendication 3, dans lequel ledit au moins un élément d'alimentation et/ou d'évacuation (38) est formé par une tubulure de raccordement (40) ou équivalent.

5. Dispositif selon l'une quelconque des revendications précédentes, dans lequel la deuxième section de matériau (32) est, vis à vis d'une face extérieure de la première section de matériau (28) et/ou de la membrane extérieure (20), cintrée de manière convexe.

6. Dispositif selon l'une quelconque des revendications précédentes, dans lequel au moins un évidement (34) est prévu dans la membrane extérieure (20), ladite au moins une cavité (24) limitée dans l'espace étant intégrée dans ledit évidement (34).

7. Dispositif selon la revendication 6, dans lequel ledit au moins un évidement (34) est réalisé de forme trapézoïdale, circulaire, carrée, rectangulaire ou ovale ou similaire.

8. Dispositif selon la revendication 6 ou 7, dans lequel la première section de matériau (28) et/ou la deuxième section de matériau (32), notamment avec leurs zones périphériques, sont reliées au moins partiellement à la membrane extérieure (20) par une liaison de force et/ou de matière.

9. Dispositif selon l'une quelconque des revendications précédentes, dans lequel la membrane extérieure (20) est formée par une pluralité de segments de membrane extérieure (26) à plat, ladite au moins une cavité (24) étant prévue dans au moins un segment de membrane extérieure (26).

10. Dispositif selon l'une quelconque des revendications 1 à 9, dans lequel la chambre de stockage de gaz (14) accueillant la substance gazeuse et variable dans son volume total en raison de la membrane intérieure souple (18), est formée par un fond, une paroi extérieure (16) se raccordant au fond dans la direction verticale, notamment réalisée en forme de cylindre creux, ainsi que par une membrane intérieure (18) notamment réalisée souple, et recouvrant la paroi extérieure (16) sur sa face supérieure et se fermant vers l'extérieur.
